# DEMANDE DE BREVET EUROPEEN

(11) **EP 3 150 542 A1**
(43) Date de publication de la demande: **05.04.2017**
(21) Numéro de dépôt: 16189802.8
(22) Date de dépôt: 20.09.2016
(51) Int. Cl.: B66C 1/34

(54) **APPAREIL DE SÉCURITÉ UTILISABLE POUR LA MANUTENTION D'UNE CHARGE**

(30) Priorité: 30.09.2015 FR 1559311
(71) Demandeur: Da Costa Développement, 32700 Lectoure (FR)
(72) Inventeur: CAZALIEU, Frédéric, 47170 SAINTE MAURE DE PEYRIAC (FR)
(74) Mandataire: Jeannet, Olivier

(57) **Abrégé**

Cet appareil (1) comprend :
- un corps (2), présentant une fenêtre (10) d'engagement d'un organe (S1) de liaison à un crochet de manutention et une échancrure (11) d'engagement d'un deuxième organe de liaison (S2) relié à la charge (P) à manutentionner ;
- une gâchette (20) située dans ladite fenêtre (10) ;
- un organe (13) de rétention/libération du deuxième organe de liaison (S2), mobile dans l'échancrure (11) entre une position de rétention et une position de libération ;
- des moyens (15, 26; 40-47) de positionnement de l'organe (13) de rétention/libération
- des moyens télécommandés (17, 30) d'actionnement de ces moyens de positionnement (16, 26 ; 40-47) ;
- un système de sécurité (16, 26 ; 48) actionné par ladite gâchette (20),

## Description

La présente invention concerne un appareil de sécurité utilisable pour la manutention d'une charge.

Pour opérer la manutention d'une charge, par exemple d'un élément de construction sur un chantier de bâtiment, il est très courant de relier la charge au crochet d'une installation de manutention (grue, pont roulant) au moyen d'élingues ou de sangles.

Ce moyen de manutention implique un décrochage manuel de la charge après la pose de cette charge à son emplacement de destination, et donc la présence d'un opérateur à cet emplacement. Cette présence nécessaire est problématique pour des raisons de sécurité, puisqu'elle expose l'opérateur au risque qu'induit inévitablement la manutention et la posée d'une charge. Elle peut également conduire à exposer l'opérateur à des environnements dangereux ou potentiellement dangereux, par exemple agressifs, situés en hauteur ou en profondeur, ou désagréables, par exemple nauséabonds, lorsque de tels environnements existent à l'emplacement de destination de la charge.

Cette présence nécessaire d'un opérateur a également pour inconvénient de causer des pertes de temps liées aux déplacements de l'opérateur sur le chantier et de générer des problèmes pour récupérer la ou les élingues ou sangles une fois la charge posée.

La publication de brevet N° US 3,106,420 décrit un dispositif de manutention ayant deux modes de fonctionnement, à savoir un mode à libération automatique de la charge lors de la posée et un mode de fonctionnement manuel. Pour réaliser la libération automatique de la charge, le dispositif comprend une gâchette reliée à un organe de suspension du dispositif, qui, lorsque la charge est soulevée, amène un organe basculant en position d'armement ; lors de la posée de la charge, cet organe basculant agit sur un autre organe basculant, qui agit lui-même sur un organe pivotant réalisant la libération d'un doigt inférieur pivotant, cette libération conduisant à la libération de la charge.

Ce dispositif remédie en partie aux inconvénients précités. Cependant, son mode de fonctionnement automatique et son absence de sécurisation en cas de posée intempestive de la charge sont des inconvénients majeurs.

Le mode de fonctionnement manuel de ce dispositif, quant à lui, ne remédie à aucun des inconvénients précités.

La présente invention a pour objectif de solutionner ces problèmes, tout en conservant un haut niveau de sécurité dans la manutention de la charge.

L'appareil concerné comprend, de manière connue en soi :
- un corps ;
- une gâchette reliée à un premier organe de liaison destiné à être relié à un crochet de manutention ; cette gâchette est mobile entre une position de non soulèvement de charge et une position de soulèvement de charge, et est associée à des moyens élastiques ; ces moyens élastiques, en l'absence du soulèvement d'une charge, maintiennent la gâchette dans ladite position de non soulèvement de charge, et sont comprimés élastiquement lors du soulèvement d'une charge, permettant ainsi le mouvement de la gâchette vers ladite position de soulèvement de charge ;
- une échancrure permettant l'engagement d'un deuxième organe de liaison destiné à être relié à la charge à manutentionner ;
- un organe de rétention/libération du deuxième organe de liaison, qui est mobile dans l'échancrure entre une position de rétention et une position de libération ; dans la position de rétention, cet organe de rétention/libération traverse l'échancrure et constitue une surface d'appui pour le deuxième organe de liaison, dont il permet ainsi la rétention dans cette échancrure ; dans la position de libération, l'organe de rétention/libération est dégagé de l'échancrure et permet l'engagement dudit deuxième organe de liaison dans l'échancrure ou la libération de ce deuxième organe de liaison vis-à-vis de cette échancrure.

Selon l'invention,
- le corps présente une fenêtre dans laquelle dépasse ladite gâchette en position de non soulèvement de charge ;
- la gâchette forme une surface d'engagement pour l'engagement du premier organe de liaison autour de cette gâchette ;
- l'organe de rétention/libération est associé à des moyens élastiques le sollicitant normalement vers une première desdites positions de rétention ou de libération ;
- l'appareil comprend des moyens de positionnement de l'organe de rétention/libération, permettant d'agir sur cet organe de façon à maintenir cet organe dans la deuxième parmi lesdites positions de libération ou de rétention de cet organe ;
- l'appareil comprend des moyens télécommandés d'actionnement de ces moyens de positionnement ;
- l'appareil comprend un système de sécurité actionné par ladite gâchette, autorisant la mobilité de l'organe de rétention/libération lorsque la gâchette est dans ladite position de non soulèvement de charge, et assurant l'immobilisation de l'organe de rétention/libération lorsque la gâchette est amenée dans ladite position de soulèvement de charge.

Pour manutentionner une charge, l'appareil est relié au crochet de manutention au moyen dudit premier organe de liaison ; le deuxième organe de liaison est engagé dans ladite échancrure puis l'organe de rétention/libération est amené dans en position de rétention de ce deuxième organe de liaison ; en l'absence de soulèvement d'une charge, le système de sécurité, commandé par la position de la gâchette, permet ce déplacement de l'organe de rétention/libération en position de rétention. La charge est alors soulevée, ce qui amène la gâchette en position de soulèvement de charge et amène donc ledit système de sécurité à interdire le déplacement de l'organe de rétention/libération en position de libération, ce qui permet de manutentionner la charge en toute sécurité.

À destination, la posée de la charge ramène la gâchette en position de non soulèvement de charge et ramène donc ledit système de sécurité en état d'autoriser le mouvement dudit organe de rétention/libération ; pour libérer la charge, l'opérateur agit sur lesdits moyens télécommandés de façon à déplacer l'organe de rétention/libération vers ladite position de libération ; ledit deuxième organe de liaison est donc libéré de l'échancrure, permettant de libérer la charge par rapport au crochet de manutention.

L'invention fournit ainsi un appareil permettant de libérer une charge à distance, par des moyens télécommandés. Cette libération à distance rend non nécessaire la présence d'un opérateur à l'emplacement de destination de la charge, ce qui permet de solutionner les problèmes précités. La manutention de la charge reste cependant parfaitement sûre, nonobstant l'utilisation de tels moyens télécommandés, étant donné que le système de sécurité, commandé par la gâchette, maintient l'organe de rétention/libération en position de rétention tant que la charge n'est pas posée. Tout risque de libération intempestive de la charge par actionnement accidentel desdits moyens télécommandés est ainsi éliminé.

L'organe de rétention/libération pourrait être monté pivotant sur le corps de l'appareil, et être mobile entre lesdites positions de rétention et de libération par pivotement ; de préférence, toutefois,
- le corps de l'appareil comprend un alésage s'étendant de part et d'autre de l'échancrure, et
- l'organe de rétention/libération est formé par une broche mobile en coulissement dans cet alésage.

Une liaison très résistante dudit deuxième organe de liaison avec le corps de l'appareil est ainsi obtenue.

Selon une première forme de réalisation de l'invention,
- les moyens élastiques associés à l'organe de rétention/libération sollicitent normalement cet organe vers ladite position de libération, cette position de libération étant donc ladite première position précitée ;
- les moyens de positionnement comprennent une portion de verrouillage aménagée sur l'organe de rétention/libération et un premier organe de verrouillage, mobile entre une position de non engagement vis-à-vis de ladite portion de verrouillage et une position d'engagement avec cette portion de verrouillage ; ce premier organe de verrouillage permet, dans cette position d'engagement, de maintenir l'organe de rétention/libération dans la position de rétention de cet organe ; cette position de rétention est alors la deuxième position précitée ;
- le système de sécurité comprend ladite portion de verrouillage et un deuxième organe de verrouillage, commandé par ladite gâchette, mobile entre une position de non engagement avec ladite portion de verrouillage et une position d'engagement vis-à-vis de cette portion de verrouillage ; ce deuxième organe de verrouillage se trouve dans ladite position de non engagement lorsque la gâchette est dans ladite position de non soulèvement de charge, et est amené par cette gâchette dans ladite position d'engagement lorsque la gâchette est amenée dans ladite position de soulèvement de charge.

Ledit premier organe de verrouillage pourrait venir en engagement avec ladite portion de verrouillage de l'organe de rétention/libération par actionnement desdits moyens d'actionnement télécommandés ; ceci exigerait cependant que l'opérateur exécute deux actions simultanées sur l'appareil, une pour amener l'organe de rétention/libération en position de rétention et l'autre pour actionner lesdits moyens d'actionnement télécommandés ; ces deux opérations simultanées impliqueraient l'intervention de deux opérateurs, qui devraient coordonner leurs actions. Pour éviter cette manipulation complexe, de préférence,
- l'appareil comprend des moyens élastiques maintenant normalement ledit premier organe de verrouillage dans une position de pré-engagement ;
- ladite portion de verrouillage et/ou ledit premier organe de verrouillage présentent au moins une paroi inclinée formant une rampe, permettant, à partir de cette position de pré-engagement, de réaliser un encliquetage de ce premier organe de verrouillage avec ladite portion de verrouillage lorsque l'organe de rétention/libération est amené en position de rétention.

Ainsi, la venue de l'organe de rétention/libération en position de rétention réalise automatiquement la venue du premier organe de verrouillage en engagement avec ladite portion de verrouillage.

Ledit premier organe de verrouillage peut notamment présenter une portion de verrouillage en forme de crochet et l'organe de rétention/libération peut présenter une gorge de réception de ce crochet ; ladite paroi inclinée forme une rampe qui permet l'écartement de ce premier organe de verrouillage jusqu'à encliquetage du crochet de cet organe dans ladite gorge.

Ledit premier organe de verrouillage et ledit deuxième organe de verrouillage pourraient être formés par deux éléments indépendants l'un de l'autre ; selon une forme de réalisation possible de l'invention, toutefois, ledit premier organe de verrouillage et ledit deuxième organe de verrouillage sont formés par des branches pivotantes reliées l'une à l'autre à la manière d'une pince, les portions par lesquelles ces organes de verrouillage viennent en engagement avec l'organe de rétention/libération se refermant, en position d'engagement, sur deux zones opposées de ladite portion de verrouillage.

Cette venue en engagement de ces organes de verrouillage sur deux zones opposées de ladite portion de verrouillage permet d'assurer un parfait verrouillage de l'organe de rétention/libération en position de rétention.

Selon une deuxième forme de réalisation de l'invention,
- les moyens élastiques associés à l'organe de rétention/libération sollicitent normalement cet organe vers ladite position de rétention, cette position de rétention étant donc ladite première position précitée ;
- l'organe de rétention/libération est formé par une broche mobile en translation dans l'échancrure et comprend une crémaillère ;
- les moyens de positionnement comprennent une roue dentée en prise avec cette crémaillère et un motoréducteur d'actionnement de cette roue, ce motoréducteur étant commandé par lesdits moyens télécommandés ; en l'absence d'actionnement de ce motoréducteur, la roue dentée est apte à maintenir l'organe de rétention/libération dans ladite position de libération ; cette position de libération est alors la deuxième position précitée ;
- le système de sécurité comprend un contacteur actionné par la gâchette, qui se trouve dans une position permettant d'autoriser le fonctionnement dudit motoréducteur d'actionnement lorsque la gâchette est dans ladite position de non soulèvement de charge, et qui est amené par cette gâchette dans une position permettant d'interdire ce fonctionnement lorsque la gâchette est amenée dans ladite position de soulèvement de charge.

Avantageusement,
- ledit deuxième organe de liaison est une sangle, et
- l'appareil comprend un troisième organe de liaison permettant de relier cette sangle à l'appareil, ce troisième organe de liaison étant relié à cette sangle en un emplacement de la sangle opposé à celui destiné à être engagé dans l'échancrure.

Cette sangle est nouée à la charge à manutentionner par un noeud de "tête d'alouette", avec ledit troisième organe de liaison relié à la boucle que forme la sangle sur le dessus de la charge. La sangle, une fois libérée par l'appareil, se libère d'autour de la charge par glissement lorsque l'appareil tire sur elle par l'intermédiaire du troisième organe de liaison, et reste reliée à l'appareil. L'appareil permet ainsi de ramener la sangle vers l'emplacement où se tient l'opérateur. Lorsque cet emplacement est distant de celui où la charge est déposée, l'opérateur n'a donc pas à se déplacer pour récupérer cette sangle.

Le premier organe de liaison et le troisième organe de liaison sont de préférence également sous la forme de sangles.

L'invention, telle qu'exposée ci-dessus, sera bien comprise, et d'autres caractéristiques et avantages de celle-ci apparaîtront, en référence au dessin schématique annexé, qui représente, à titre d'exemples non limitatifs, deux formes de réalisation possibles de l'appareil concerné.
La figure 1 est une vue en perspective de cet appareil selon une première forme de réalisation, au moment du soulèvement d'une charge à manutentionner, cette charge étant, dans l'exemple représenté, une poutrelle de bâtiment ;
la figure 2 en est une vue similaire à la figure 1, après libération de la charge ;
la figure 3 est une vue en coupe longitudinale d'un corps que comprend l'appareil selon cette première forme de réalisation, avant l'assemblage à ce corps de la sangle de manutention destinée à relier ce corps à la charge à manutentionner ;
la figure 4 est une vue dudit corps similaire à la figure 3 une fois cet assemblage réalisé mais avant le soulèvement de la charge ;
la figure 5 en est une vue similaire à la figure 4 une fois ce soulèvement opéré ;
la figure 6 en est une vue similaire à la figure 5 après libération de la charge ;
la figure 7 est une vue de l'appareil en perspective, selon une deuxième forme de réalisation ;
la figure 8 est une vue de l'appareil similaire à la figure 7, après démontage de parties frontales de cet appareil, cette figure 7 montrant ainsi le mécanisme interne de l'appareil ; et
la figure 9 est une vue de l'appareil selon la figure 8, de côté et à échelle agrandie.

La figure 1 représente un appareil de sécurité 1 utilisable pour la manutention d'une charge, notamment de la poutrelle P précitée, qui comprend un corps 2 et une télécommande 3.

Pour la manutention, le corps 2 est relié au crochet C d'une installation de manutention telle qu'une grue ou un pont roulant, au moyen d'une première sangle S1, et est relié à la poutrelle P au moyen d'une deuxième sangle S2, nouée à la poutrelle P par un noeud de "tête d'alouette".

Il apparaît que le corps 2 de l'appareil forme un anneau latéral 4 dans lequel est engagée une troisième sangle S3, cette sangle S3 étant engagée dans la boucle que forme la sangle S2, une fois nouée, sur le dessus de la poutrelle P.

En référence aux figures 3 à 6, il apparaît que le corps 2 est formé par une pièce centrale massive 5 et par deux flasques latéraux 6, dont un comporte l'anneau 4, solidaire de lui.

La pièce 5 forme une fenêtre allongée supérieure 10, une échancrure inférieure 11 et un alésage 12 recevant une broche 13. Elle forme également une engravure 14 dans laquelle sont logés deux organes de verrouillage 15, 16, et un logement de réception d'un servomoteur 17 dont l'actionnement est commandé au moyen de la télécommande 3.

Il sera compris que les termes "supérieur(e)" et "inférieur(e)" sont à considérer tels que l'appareil 1 apparaît sur les figures, "supérieur(e)" signifiant plus près du crochet C et "inférieur(e)" signifiant plus près de la poutrelle P.

La fenêtre supérieure 10 contient une gâchette 20 en forme de L, qui présente une branche principale 20a et une branche secondaire 20b. La branche principale 20a s'étend longitudinalement dans la fenêtre 10 et forme une face inférieure contre laquelle porte la sangle S1. La branche secondaire 20b s'étend du côté inférieur de l'appareil 1 et affleure avec le fond de l'engravure 14. Elle comporte un pivot 21 sur lequel est monté pivotant l'organe de verrouillage 16.

La gâchette 20 est associée à deux ressorts 22 qui sont engagés dans des alésages supérieurs aménagés dans la pièce 5 et qui sont fermés en partie supérieure par des bouchons vissés. Ces ressorts 22, en l'absence du soulèvement d'une charge, maintiennent la gâchette 20 dans une position inférieure de la fenêtre 10, visible sur les figures 3, 4 et 6. Lors du soulèvement d'une charge, la gâchette 20 est déplacée par la sangle S1 dans la position supérieure visible sur la figure 5, comprimant ces ressorts 22. Ces derniers ramènent la gâchette 20 dans sa position de non soulèvement de charge dès que la charge est posée, et que, donc, s'interrompt la pression exercée par la sangle S1 sur la gâchette 20.

L'échancrure inférieure 11 est aménagée au travers de la pièce 5 et débouche dans le bord inférieur de cette pièce. Elle est destinée à recevoir la sangle S2.

L'alésage 12 s'étend depuis un côté de la pièce 5, traverse l'échancrure 11, et s'étend jusque dans le fond de l'engravure 14. Il présente une plus forte section transversale sur ce même côté de la pièce 5 et une plus faible section transversale au niveau du fond de l'engravure 14.

Le flasque 6 situé sur ce côté de la pièce 5 présente une ouverture 23 en regard de l'alésage 12.

La broche 13 présente une portion médiane et des première et deuxième portions latérales s'étendant de part et d'autre de cette portion médiane, ces différentes portions étant coaxiales les unes aux autres. La portion médiane a la plus forte section transversale et forme une cage ouverte du côté de l'échancrure, recevant un ressort 25 qui prend appui contre cette portion médiane, d'une part, et contre la pièce 5, d'autre part. La première portion latérale, apparaissant sur la gauche de la portion médiane sur les figures 3 à 6, a une plus faible section transversale ; elle comprend une gorge 26 à proximité de son extrémité libre et présente un chanfrein à cette extrémité ; elle est destinée à être engagée au travers de l'échancrure 11 et au niveau du fond de l'engravure 14. La deuxième portion latérale, apparaissant sur la droite de la portion médiane sur les figures 3 à 6, a une section transversale intermédiaire entre les sections transversales des deux autres portions ; elle est destinée à coulisser au travers de l'ouverture 23 et à former un bouton-poussoir d'actionnement manuel de la broche 13.

Il se comprend que le ressort 25 maintient normalement la broche 13 dans la position visible sur les figures 3 et 6, dans laquelle ladite première portion latérale de la broche 13 est entièrement dégagée de l'échancrure 11. Dans cette position de dégagement, l'épaulement formé par la portion médiane et ladite deuxième portion latérale vient en butée contre le flasque 6, limitant la course de la broche 13. Un opérateur, par une pression sur la partie de ladite deuxième portion latérale qui dépasse de l'ouverture 23, peut amener la broche 13 dans la position montrée sur les figures 4 et 5, dans laquelle ladite première portion latérale s'étend au travers de l'échancrure 11 et au niveau de l'engravure 14.

Il apparaît sur les figures 4 et 5 que la partie de cette première portion latérale qui s'étend au travers de l'échancrure 11 forme une surface de réception de la sangle S2 et permet de réaliser une rétention de la sangle S2 vis-à-vis du corps 2.

L'organe de verrouillage 15 est sous la forme d'une branche formant un crochet du côté de l'échancrure 11 et se terminant, à son extrémité formant ce crochet, par une paroi arrondie. Cet organe 15 est monté pivotant sur un pion solidaire du fond de l'engravure 14, et, à son extrémité opposée à celle formant le crochet, est en appui contre une came 30 montée sur l'axe de sortie de mouvement du servomoteur 17. Entre cette extrémité opposée et ledit pion, l'organe 15 reçoit la sollicitation d'un ressort 31, qui tend à le maintenir dans la position de pré-engagement montrée sur la figure 3 et dans les positions, identiques, d'engagement du crochet qu'il forme dans la gorge 26, visibles sur les figures 4 et 5.

La paroi arrondie terminale de l'organe de verrouillage 15 est apte à coopérer avec le chanfrein que comprend l'extrémité correspondante de la broche 13 de façon à permettre que le crochet formé par cet organe de verrouillage 15 puisse venir en engagement dans la gorge 26 par encliquetage lorsque la broche 13 est amenée dans la position de rétention de la sangle S2 montrée sur la figure 4.

L'organe de verrouillage 16 a une forme identique à celle de l'organe 15 et est disposé symétriquement à ce dernier par rapport à l'axe de la broche 13. Il forme donc un crochet à son extrémité située du côté de l'échancrure 11, apte à venir en engagement dans la gorge 26 ; à son extrémité opposée, il est relié au pivot 21 ; il est aussi monté pivotant sur le pion précité, et est également sollicité par un ressort 32 situé entre ce pion et son extrémité opposée à celle formant le crochet.

En pratique, le corps 2 est dans la configuration de départ montrée par la figure 3. Lorsqu'il s'agit d'opérer la manutention d'une charge, le corps 2 est relié au crochet C au moyen de la sangle S1, la broche 13 est dans la position de dégagement complet par rapport à l'échancrure 11, l'organe de verrouillage 15 est dans la position de pré-engagement avec la gorge 26, et l'organe de verrouillage 16 est dans la position commandée par la gâchette 20, et cette gâchette est dans la position inférieure commandée par les ressorts 22.

Pour réaliser la manutention, la sangle S2 est engagée dans l'échancrure 11 puis la broche 13 est amenée dans la position de rétention montrée sur la figure 4, par une pression manuelle exercée par l'opérateur sur l'extrémité de cette broche qui dépasse du flasque 6 ; à l'approche de cette position, le chanfrein de la broche 13 et la paroi arrondie de l'organe de verrouillage 15 coopèrent pour écarter légèrement le crochet que forme cet organe 15, par pivotement, jusqu'à ce que la gorge 26 arrive à hauteur du crochet ; à partir de ce point, le crochet vient en engagement dans la gorge 26 sous l'effet du rappel élastique exercé sur l'organe de verrouillage 15 par le ressort 31, et l'appareil 1 se trouve dans la disposition montrée sur la figure 4.

La charge est alors soulevée, ce qui amène la gâchette 20 dans la position de soulèvement de charge montrée sur la figure 5, et amène donc l'organe de verrouillage 16 en position d'engagement dans la gorge 26. La charge peut alors être manutentionnée en toute sécurité, les deux organes de verrouillage 15, 16 étant en prise avec la broche 13.

À destination, la posée de la charge ramène la gâchette 20 en position de non soulèvement de charge et ramène donc l'organe de verrouillage 16 en position de non engagement avec la gorge 26 comme visible sur la figure 6 ; pour libérer la charge, l'opérateur agit sur la télécommande 3 de façon à actionner le servomoteur 17 pour faire pivoter l'organe de verrouillage 15, par l'intermédiaire de la came 30, de la position d'engagement montrée sur la figure 5 à la position de non engagement montrée sur la figure 6. Ce pivotement libère le déplacement de la broche 13 vers la position de libération de la sangle S2 sous l'effet du ressort 25.

Un éventuel actionnement intempestif de la télécommande 3 n'aura aucun effet de libération de la charge tant que cette charge est soulevée, du fait que l'organe de verrouillage16 reste en engagement avec la gorge 26. De la même façon, un dépôt temporaire de la charge n'aura aucun effet de libération de la charge tant que l'organe de verrouillage 15 n'aura pas été actionné vers sa position de non engagement au moyen de la télécommande 3.

La sangle S2, une fois libérée du corps 2, reste reliée à ce dernier par la sangle S3, comme visible sur la figure 2. Une traction sur le crochet C permet de libérer cette sangle S2 d'autour de la charge par glissement, de sorte que le corps 2 permet de ramener cette sangle S2 vers l'emplacement où se tient l'opérateur. Lorsque cet emplacement est distant de celui où la charge est déposée, l'opérateur n'a donc pas à se déplacer pour récupérer cette sangle.

Les figures 7 à 9 représentent appareil 1 selon une deuxième forme de réalisation. Sur ces figures, par simplification, les parties ou éléments déjà décrits qui se retrouvent de manière identique ou similaire sont désignés par les mêmes références numériques et ne sont pas à nouveau décrits.

L'appareil 1 selon cette deuxième forme de réalisation comprend de la même façon que décrit précédemment un corps 2, une télécommande 3 (non représentée sur les figures 7 à 9), une fenêtre 10, une échancrure 11 (qui, dans ce cas, communique directement avec la fenêtre 10), une broche 13, un servomoteur 17, une gâchette 20, des ressorts 22 d'actionnement de cette gâchette, et un ressort 25 d'actionnement de la broche 13.

Dans cette forme de réalisation, la broche 13 présente une crémaillère 40 le long de l'une de ses génératrices et une rainure 41 sur sa génératrice opposée, et présente un alésage de réception du ressort 25.

La crémaillère 40 engrène avec une roue dentée 45 actionnée par un motoréducteur 46 lui-même commandé par le servomoteur 17. Il apparaît que le ressort 25, par sa force élastique, sollicite la broche 13 en position de rétention. La rotation de la roue dentée 45 réalisée par ce motoréducteur 46 permet de déplacer cette broche 13 en position de libération (donc vers la gauche sur les figures 8 et 9), et de maintenir cette broche dans cette position de libération, à l'encontre de ladite force élastique.

La rainure 41 reçoit l'extrémité d'un doigt 47 ; ce doigt 47 et l'extrémité de la rainure 41 située du côté de l'échancrure 11 forment une butée limitative du déplacement de la broche 13, qui définit ladite position de libération.

L'appareil 1 comprend également un contacteur 48, représenté de façon très schématique sur la figure 9, qui est placé sur le circuit électrique du servomoteur 17. Ce contacteur 48 est actionné en position d'ouverture par la gâchette 20 lorsque celle-ci est déplacée en position de soulèvement de charge ; cette ouverture permet ainsi d'inhiber le fonctionnement du servomoteur 17 et donc le mouvement de la broche 13 vers la position de libération ; la fermeture du contacteur 48 lorsque la gâchette 20 est en position de non soulèvement de charge permet de déplacer cette broche vers cette position de libération.

Ainsi que cela apparaît de ce qui précède, l'invention fournit un appareil permettant de libérer une charge à distance, par des moyens télécommandés. Cette libération à distance rend non nécessaire la présence d'un opérateur à l'emplacement de destination de la charge, permettant ainsi de solutionner les problèmes mentionnés plus haut. La manutention de la charge reste cependant parfaitement sûre, nonobstant l'utilisation de tels moyens télécommandés.

L'appareil selon l'invention a été décrit ci-dessus en référence à des formes de réalisation possibles ; il va de soi que cette description n'est en rien limitative.

## Revendications

1. Appareil de sécurité (1) utilisable pour la manutention d'une charge (P), comprenant :
- un corps (2) ;
- une gâchette (20) reliée à un premier organe de liaison (S1) destiné à être relié à un crochet de manutention (C) ; cette gâchette (20) est mobile entre une position de non soulèvement de charge et une position de soulèvement de charge, et est associée à des moyens élastiques (22) ; ces moyens élastiques (22), en l'absence du soulèvement d'une charge (P), maintiennent la gâchette (20) dans ladite position de non soulèvement de charge, et sont comprimés élastiquement lors du soulèvement d'une charge, permettant ainsi le mouvement de la gâchette (20) vers ladite position de soulèvement de charge ;
- une échancrure (11) permettant l'engagement d'un deuxième organe de liaison (S2) destiné à être relié à la charge (P) à manutentionner ;
- un organe (13) de rétention/libération du deuxième organe de liaison (S2), qui est mobile dans l'échancrure (11) entre une position de rétention et une position de libération ; dans la position de rétention, cet organe de rétention/libération (13) traverse l'échancrure (11) et constitue une surface d'appui pour le deuxième organe de liaison (S2), dont il permet ainsi la rétention dans cette échancrure (11) ; dans la position de libération, l'organe de rétention/libération (13) est dégagé de l'échancrure (11) et permet l'engagement dudit deuxième organe de liaison (S2) dans l'échancrure (11) ou la libération de ce deuxième organe de liaison (S2) vis-à-vis de cette échancrure (11) ;
**caractérisé en ce que** :
- le corps (2) présente une fenêtre (10) dans laquelle dépasse ladite gâchette (20) en position de non soulèvement de charge ;
- la gâchette (20) forme une surface d'engagement pour l'engagement du premier organe de liaison (S1) autour de cette gâchette ;
- l'organe (13) de rétention/libération est associé à des moyens élastiques (25) le sollicitant normalement vers une première desdites positions de rétention ou de libération ;
- l'appareil (1) comprend des moyens (15, 26 ; 40-47) de positionnement de l'organe (13) de rétention/libération, permettant d'agir sur cet organe de façon à maintenir cet organe dans la deuxième parmi lesdites positions de libération ou de rétention de cet organe ;
- l'appareil (1) comprend des moyens télécommandés (17, 30) d'actionnement de ces moyens de positionnement (16, 26 ; 40-47) ;
- un système de sécurité (16, 26 ; 48) actionné par ladite gâchette (20), autorisant la mobilité de l'organe (13) de rétention/libération lorsque la gâchette (20) est dans ladite position de non soulèvement de charge, et assurant l'immobilisation de l'organe (13) de rétention/libération dans la position de rétention lorsque la gâchette (20) est amenée dans ladite position de soulèvement de charge.

2. Appareil (1) selon la revendication 1, **caractérisé en ce que** :
- le corps (2) comprend un alésage (12) s'étendant de part et d'autre de l'échancrure (11), et
- l'organe de rétention/libération est formé par une broche (13) mobile en coulissement dans cet alésage (12).

3. Appareil (1) selon la revendication 1 ou la revendication 2, **caractérisé en ce que** :
- les moyens élastiques (25) associés à l'organe (13) de rétention/libération sollicitent normalement cet organe vers ladite position de libération, cette position de libération étant donc ladite première position précitée ;
- les moyens de positionnement comprennent une portion de verrouillage (26) aménagée sur l'organe (13) de rétention/libération et un premier organe de verrouillage (15), mobile entre une position de non engagement vis-à-vis de ladite portion de verrouillage (26) et une position d'engagement avec cette portion de verrouillage ; ce premier organe de verrouillage (15) permet, dans cette position d'engagement, de maintenir l'organe (13) de rétention/libération dans la position de rétention de cet organe ; cette position de rétention est alors la deuxième position précitée ;
- le système de sécurité comprend ladite portion de verrouillage (26) et un deuxième organe de verrouillage (16), commandé par ladite gâchette (20), mobile entre une position de non engagement avec ladite portion de verrouillage (26) et une position d'engagement vis-à-vis de cette portion de verrouillage ; ce deuxième organe de verrouillage (16) se trouve dans ladite position de non engagement lorsque la gâchette (20) est dans ladite position de non soulèvement de charge, et est amené par cette gâchette dans ladite position d'engagement lorsque la gâchette (20) est amenée dans ladite position de soulèvement de charge.

4. Appareil (1) selon la revendication 3, **caractérisé :**
- **en ce qu'**il comprend des moyens élastiques (31) maintenant normalement ledit premier organe de verrouillage (15) dans une position de pré-engagement ;
- **en ce que** ladite portion de verrouillage (26) et/ou ledit premier organe de verrouillage (15) présentent au moins une paroi inclinée formant une rampe, permettant, à partir de cette position de pré-engagement, de réaliser un encliquetage de ce premier organe de verrouillage (15) avec ladite portion de verrouillage (26) lorsque l'organe de rétention/libération (13) est amené en position de rétention.

5. Appareil (1) selon la revendication 4, **caractérisé en ce que** ledit premier organe de verrouillage (15) présente une portion de verrouillage en forme de crochet et **en ce que** l'organe de rétention/libération (13) présente une gorge (26) de réception de ce crochet ; ladite paroi inclinée forme une rampe qui permet l'écartement de ce premier organe de verrouillage (15) jusqu'à encliquetage du crochet de cet organe dans ladite gorge (26).

6. Appareil (1) selon l'une des revendications 3 à 5, **caractérisé en ce que** ledit premier organe de verrouillage (15) et ledit deuxième organe de verrouillage (16) sont formés par des branches pivotantes reliées l'une à l'autre à la manière d'une pince, les portions par lesquelles ces organes de verrouillage (15, 16) viennent en engagement avec l'organe de rétention/libération (13) se refermant, en position d'engagement, sur deux zones opposées de ladite portion de verrouillage (26).

7. Appareil (1) selon la revendication 2, **caractérisé en ce que** :
- les moyens élastiques (25) associés à l'organe (13) de rétention/libération sollicitent normalement cet organe vers ladite position de rétention ;
- l'organe (13) de rétention/libération est formé par une broche mobile en translation dans l'échancrure (11) et comprend une crémaillère (40) ;
- les moyens de positionnement comprennent une roue dentée (45) en prise avec cette crémaillère (40) et un motoréducteur (46) d'actionnement de cette roue, ce motoréducteur étant commandé par lesdits moyens télécommandés (17); en l'absence d'actionnement de ce motoréducteur, la roue dentée (45) est apte à maintenir l'organe (13) de rétention/libération dans ladite position de libération ;
- le système de sécurité comprend un contacteur (48) actionné par la gâchette (20), qui se trouve dans une position permettant d'autoriser le fonctionnement dudit motoréducteur (46) lorsque la gâchette (20) est dans ladite position de non soulèvement de charge, et qui est amené par cette gâchette dans une position permettant d'interdire ce fonctionnement lorsque la gâchette (20) est amenée dans ladite position de soulèvement de charge.

8. Appareil (1) selon l'une des revendications 1 à 7, **caractérisé en ce que** :
- ledit deuxième organe de liaison est une sangle (S2), et
- l'appareil (1) comprend un troisième organe de liaison (S3) permettant de relier cette sangle (S2) à l'appareil (1), ce troisième organe de liaison (S3) étant relié à cette sangle (S2) en un emplacement de la sangle opposé à celui destiné à être engagé dans l'échancrure (11).

9. Appareil (1) selon l'une des revendications 1 à 8, **caractérisé en ce que** le premier organe de liaison et le troisième organe de liaison sont sous la forme de sangles (S1, S3).
